# EUROPÄISCHE PATENTSCHRIFT

(11) **EP 3 312 536 B1**
(45) Veröffentlichungstag und Bekanntmachung des Hinweises auf die Patenterteilung: **25.03.2020**
(21) Anmeldenummer: 17190030.1
(22) Anmeldetag: 08.09.2017
(51) Int. Cl.: F27B 9/24, F27D 3/02

(54) **ROLLENOFEN ZUR THERMISCHEN BEHANDLUNG EINES BRENNGUTS, VERWENDUNGEN HIERVON UND VERFAHREN ZUR ÖKONOMISCHEN WÄRMEBEHANDLUNG EINES BRENNGUTS**
ROLLER FURNACE FOR THERMAL TREATMENT OF AN ITEM, USES THEREOF AND METHOD FOR ECONOMICAL TREATMENT OF AN OBJECT TO BE FIRED
FOUR À ROULEAUX DESTINÉ AU TRAITEMENT THERMIQUE D'UN PRODUIT À CUIRE, SES UTILISATIONS ET PROCÉDÉ DE TRAITEMENT PAR CHALEUR D'UNE MANIÈRE ÉCONOMIQUE D'UN PRODUIT À CUIRE

(30) Priorität: 14.10.2016 DE 102016220099
(43) Veröffentlichungstag der Anmeldung: 25.04.2018
(73) Patentinhaber: Fraunhofer-Gesellschaft zur Förderung der angewandten Forschung e.V., 80686 München (DE)
(72) Erfinder: Hausherr, Jan Marcel, 95473 Altencreussen (DE); Toma, Liviu, 95448 Bayreuth (DE); Schmidt, Jens, 95445 Bayreuth (DE); Raether, Friedrich, 95117 Emtmannsberg (DE)
(74) Vertreter: Pfenning, Meinig & Partner mbB

(56) Entgegenhaltungen:
- EP-A1- 1 197 721
- DE-A1- 4 041 217
- DE-A1- 19 653 045
- GB-A- 782 632
- US-A- 5 370 530
- US-A1- 2007 232 471

## Beschreibung

Es wird ein Rollenofen zur thermischen Behandlung eines Brennguts bereitgestellt, der auf mindestens einer Rolle mindestens zwei Abstandsringe und mindestens drei, in der Ausdehnung breitere, Abstandshülsen aufweist, wobei sich die Abstandsringe und die Abstandshülsen gegenseitig kontaktieren. Die Abstandsringe und Abstandshülsen sind auf der mindestens einen Rolle ohne stoffschlüssige Verbindung zur mindestens einen Rolle angeordnet und sind über mindestens einen Klemmflansch untereinander und mit der Rolle fixiert. Abstandsringe und Abstandshülsen auf der Rolle schützen diese vor Verschleiß und sind einfache und schnell austauschbar. Der Rollenofen lässt sich verglichen mit Rollenöfen aus dem Stand der Technik deutlich ökonomischer betreiben. Es wird die Verwendung des erfindungsgemäßen Rollenofens zur thermischen Behandlung eines Brennguts vorgeschlagen und ein Verfahren zur ökonomischen Behandlung eines Brennguts mit Wärme vorgestellt.

Bei Rollenöfen wird das zu behandelnde Brenngut üblicherweise auf temperaturbeständigen, mehrfach verwendbaren keramischen Trägergestellen platziert und sequentiell durch den Heizraum geführt. Der Transport erfolgt dabei über Rollen, die hintereinander im Ofenraum liegen und den Weitertransport des Brennguts gewährleisten. Ein gravierendes Werkstoffproblem bei diesem Aufbau ist der Kontakt zwischen Rolle und Trägergestell, welches das Brenngut enthält. Der Transport über die Rollen erzeugt Reibung zwischen dem Trägergestell und der Rolle, was zu Verschleiß von Rolle und Trägergestell führt. Dieser Verschleiß führt dazu, dass die eingesetzten Rollen nach wenigen Monaten ausgewechselt werden müssen. Da die Rollen ans sich und deren Montage kostenintensiv ist führt dies zu hohen Betriebskosten der Rollenöfen.

Die DE 40 41 217 A1 offenbart einen Durchlaufofen und ein Verfahren zur Wartung eines Durchlaufofens, wobei der Aufwand bei der Wartung dadurch vermindert ist bzw. wird, dass jede Trag/Wärmedämm-Anordnung eine zug- und druckfeste Baueinheit bildet und diese Baueinheit vom Kernrohr in axialer Richtung abziehbar und auf das Kernrohr aufschiebbar ist. Die EP 1197 721 A1 offenbart eine kühlbare Ofenrolle, insbesondere für einen Rollenherdofen, die zur Herstellung eines optimalen metallischen Kontakts für einen möglichst ungehinderten Wärmeübergang zwischen Tragring und Welle mindestens einen Klemmring aus Metall oder aus einer Metalllegierung aufweist. Die US 2007/232471 A1 offenbart eine metallische Rolle, um die herum ohne Verschweißen hitzebeständige Ringe und Scheiben angebracht sind und die sich durch eine ausgezeichnete Verformbarkeit in Übereinstimmung mit thermischer Ausdehnung und Schrumpfung auszeichnet.

Ausgehend hiervon war es die Aufgabe der vorliegenden Erfindung, einen Rollenofen bereitzustellen, der sich mit niedrigeren Betriebskosten, d.h. ökonomischer, betreiben lässt.

Die Aufgabe wird gelöst durch den Rollenofen gemäß Anspruch 1, das Verfahren gemäß Anspruch 12 und die Verwendung gemäß Anspruch 15. Die abhängigen Ansprüche zeigen vorteilhafte Weiterbildungen auf. Erfindungsgemäß wird ein Rollenofen zur thermischen Behandlung eines Brennguts bereitgestellt, enthaltend
a) einen Heizraum, der eine mindestens eine Wärmequelle enthält;
b) mindestens eine Rolle zum Transport eines Brennguts durch den Heizraum, wobei die Rolle einen Mittelbereich aufweist, der sich innerhalb des Heizraums befindet und einen ersten und einen zweiten Endbereich aufweist, wobei sich der erste und zweite Endbereich außerhalb des Heizraums an sich gegenüberliegenden Stellen des Heizraums befindet;
c) mindestens zwei Abstandsringe, die auf der mindestens einen Rolle angeordnet sind;
d) mindestens drei Abstandshülsen, die auf der mindestens einen Rolle angeordnet sind, wobei die mindestens drei Abstandshülsen eine größere Längenausdehnung entlang der Drehachse der Rolle und eine kleinere Längenausdehnung senkrecht zur Drehachse der Rolle aufweisen als die mindestens zwei Abstandsringe und wobei die mindestens drei Abstandshülsen jeweils mindestens einen Abstandsring kontaktieren;
e) mindestens einen Klemmflansch und mindestens ein Gegenstück, wobei der mindestens eine Klemmflansch in dem ersten Endbereich der mindestens einen Rolle angeordnet ist und mindestens eine der Abstandshülsen kontaktiert und das mindestens eine Gegenstück in dem zweiten Endbereich der Rolle angeordnet ist und mindestens eine der Abstandshülsen kontaktiert;
dadurch gekennzeichnet, dass die Abstandsringe und Abstandshülsen auf der mindestens einen Rolle ohne stoffschlüssige Verbindung zur mindestens einen Rolle angeordnet sind und der mindestens eine Klemmflansch die mindestens zwei Abstandsringe und mindestens drei Abstandshülsen untereinander und mit der Rolle über eine Klemmverbindung fixiert.

Der erfindungsgemäße Rollenofen weist den Vorteil auf, dass durch die Gegenwart von Abstandsringen und Abstandshülsen ein direkter Kontakt von dem Brenngut, bzw. dem Gestell mit Brenngut, zur Rolle verhindert wird und somit der Reibungsverschleiß der Rolle signifikant reduziert ist. Es ergibt sich dadurch eine erheblich höhere Lebensdauer der Rolle, was die Betriebskosten des Rollenofens senkt und somit seinen Betrieb ökonomischer macht. Darüberhinaus weisen die Abstandsringe und Abstandshülsen keine stoffschlüssige Verbindung zur Rolle auf und sind somit, z.B. nach deren Verschleißens, auf einfache und schnelle Art und Weise austauschbar (einfaches Entfernen und Aufschieben neuer Ringe und Hülsen). Als Folge hiervon wird der ökonomische Betrieb des Rollenofens weiter gesteigert. Die Abstandshülsen gewährleisten zudem, dass die Position der Abstandsringe (und optional enthaltender Führungsringe) während dem Betrieb des Rollenofens konstant bleibt, wodurch das (Trägergestell mit) Brenngut gezielt durch den Rollenofen geführt werden kann.

Die Oberfläche der Abstandsrollen und/oder der Abstandshülsen kann eine Beschichtung (z.B. aus einem Hartstoff, wie z.B. einem Metall-Karbid, Keramiken) aufweisen. Dies kann den mechanischen bzw. chemischen Verschleiß und auch die Temperaturbeständigkeit der Abstandsrollen bzw. Abstandshülsen weiter steigern.

Der erfindungsgemäße Rollenofen kann dadurch gekennzeichnet, dass er
i) mindestens zwei, bevorzugt mindestens vier, besonders bevorzugt mindestens acht, insbesondere mindestens zwanzig, Rollen; und/oder
ii) mindestens drei, bevorzugt mindestens vier, besonders bevorzugt mindestens fünf, insbesondere mindestens sechs, Abstandsringe auf der mindestens einen Rolle, optional auf allen Rollen; und/oder
iii) mindestens vier, bevorzugt mindestens fünf, besonders bevorzugt mindestens sechs, insbesondere mindestens sieben, Abstandshülsen auf der mindestens einen Rolle, optional auf allen Rollen;
aufweist.

Hierbei kann das mindestens eine Gegenstück
i) einen Klemmflansch enthalten oder daraus bestehen; und/oder
ii) einen stoffschlüssig mit der Rolle verbundenen Ring oder eine stoffschlüssig mit der Rolle verbundene Hülse enthalten oder daraus bestehen, wobei die stoffschlüssige Verbindung bevorzugt ausgewählt ist aus der Gruppe bestehend aus Klebeverbindung, Schweißverbindung und Mischungen hiervon; und/oder
iii) eine Ausbuchtung der Rolle darstellen, die monolithisch zur Rolle ist.

Die Rollen, die Abstandsringe und/oder die Abstandshülsen können
i) ein Metall, bevorzugt Stahl, besonders bevorzugt Edelstahl; und/oder
ii) ein oxidisches Material, bevorzugt ein oxidisches Material ausgewählt aus der Gruppe bestehend aus Al₂O₃, SiO₂, ZrO und Mischungen hiervon; und/oder
iii) einen Hartstoff, bevorzugt einen Hartstoff ausgewählt aus der Gruppe bestehend aus Si₃N₄, SiC und Mischungen hiervon, besonders bevorzugt ausgewählt aus der Gruppe bestehend aus SiSiC, RSiC und Mischungen hiervon;
enthalten oder daraus bestehen, wobei bevorzugt Abstandshülsen, die zumindest bereichsweise im ersten oder zweiten Endbereich außerhalb des Heizraums angeordnet sind ein Metall, bevorzugt Stahl, besonders bevorzugt Edelstahl, enthalten oder daraus bestehen (z.B. in Form eines gewalzten Blechs). Abstandshülsen aus diesen kostengünstigen Materialien haben hat den Vorteil, dass in dem Endbereich außerhalb des Heizraums ("Kaltbereich") die Anschaffungskosten für die Abstandshülsen geringer sind und damit der Betrieb des Rollenofens (noch) ökonomischer wird ohne dadurch einen Nachteil zu erleiden, da die Anforderung an die Hitzetoleranzen im Kaltbereich geringer sind.

Die Rollen, die Abstandsringe und/oder die Abstandshülsen, insbesondere die Abstandsrollen, können Verstärkungsfasern enthalten, wobei die Verstärkungsfasern bevorzugt ausgewählt sind aus der Gruppe bestehend aus Glasfasern, Kohlenstofffasern, Kohlenstoffnanoröhrchen, Siliziumkarbidfasern Basaltfasern, Al₂O₃-Fasern, Stahlfasern und Kombinationen hiervon.

Die Abstandsringe und/oder die Abstandshülsen können einen Innendurchmesser aufweisen, der 0,01 bis 2 mm, bevorzugt 0,05 bis 1,5 mm, besonders bevorzugt 0,1 bis 1,0 mm, insbesondere 0,2 bis 0,5 mm, größer ist als der Durchmesser der Rolle.

Eine Wanddicke
i) der Abstandsringe kann 1 bis 20 mm, bevorzugt 2 bis 16 mm, besonders bevorzugt 3 bis 12 mm, insbesondere 5 bis 10 mm, betragen; und/oder
ii) der Abstandshülsen kann 0,1 mm bis < 1mm, 0,2 mm bis 0,9 mm, besonders bevorzugt 0,3 mm bis 0,8 mm, insbesondere 0,4 mm bis 0,6 mm, betragen.
Da die Abstandshülsen eine kleinere Längenausdehnung senkrecht zur Drehachse der Rolle aufweisen als die Abstandsringe weisen diese im Betrieb des Rollenofens keinen Kontakt zum (Trägergestell mit) Brenngut auf und können somit auch dünnwandig ausgestaltet sein. Eine dünne Wanddicke der Abstandshülsen ist somit in dem erfindungsgemäßen Rollenofen nicht nachteilig und vielmehr mit dem Vorteil verbunden, dass die Produktions- und Anschaffungskosten der Abstandshülsen geringer sind und dadurch der Rollenofen (noch) ökonomischer betrieben werden kann.

Der Heizraum kann mindestens eine Zufuhr für Gas enthalten, bevorzugt mindestens eine Zufuhr für ein Gas ausgewählt aus der Gruppe bestehend aus Wasserdampf, N₂, CO, H₂ und Mischungen hiervon.

Die Wärmequelle kann dazu geeignet ist, eine Temperatur von 400 bis 1600 °C in dem Heizraum zu erzeugen.

In einer bevorzugten Ausgestaltungsform enthält der Rollenofen ferner mindestens zwei Führungsringe, bevorzugt mindestens drei Führungsringe, die auf der mindestens einen Rolle ohne stoffschlüssige Verbindung zur mindestens einen Rolle angeordnet sind und an den Abstandsringen und Abstandshülsen und an der mindestens einen Rolle über den mindestens einen Klemmflansch und das mindestens eine Gegenstück fixiert sind, wobei die Führungsringe eine größere Längenausdehnung senkrecht zur Drehachse der Rolle aufweisen als die mindestens zwei Abstandsringe. Optional sind die Führungsringe zumindest bereichsweise, z.B. an einer Seite des Führungsrings oder an beiden Seiten des Führungsrings, angeschrägt und/oder abgerundet. Diese Führungsringe unterbinden ein seitliches "Abwandern" des Brennguts bzw. des Gestells mit Brenngut und verhindern somit eine Beschädigung der (Wärmeisolierung der) Seitenwände des Rollenofens. Dadurch erhöht sich zum Einen die Lebensdauer des Rollenofens und es wird sichergestellt, dass die seitliche Wärmeisolierung des Rollenofens über seine gesamte Lebensdauer aufrecht erhalten bleibt. Beide Faktoren machen den Betrieb des Rollenofens ökonomischer.

Der Rollenofen kann mindestens ein Gestell zum Transport von einem Brenngut aufweisen, wobei das Gestell bevorzugt
i) ein Metall, bevorzugt Stahl, besonders bevorzugt Edelstahl; und/oder
ii) ein oxidisches Material, bevorzugt ein oxidisches Material ausgewählt aus der Gruppe bestehend aus Al₂O₃, SiO₂, ZrO und Mischungen hiervon; und/oder
iii) einen Hartstoff, bevorzugt einen Hartstoff ausgewählt aus der Gruppe bestehend aus Si₃N₄, SiC und Mischungen hiervon, besonders bevorzugt ausgewählt aus der Gruppe bestehend aus SiSiC, RSiC und Mischungen hiervon;
enthält oder daraus besteht.

Ferner wird ein Verfahren zur ökonomischen Behandlung eines Brennguts mit Wärme bereitgestellt, umfassend die Schritte
a) Behandlung von Brenngütern in dem Heizraum eines Rollenofens gemäß einem der vorhergehenden Ansprüche;
b) Messung einer Wandstärke der Abstandsringe und/oder der Abstandshül sen; und
c) Austausch von einzelnen Abstandsringen und/oder einzelnen Abstandshülsen, wenn die Wandstärke einen kritischen Wert unterschritten hat, wobei der Austausch das Lösen und Wiederherstellen der Klemmverbindung des mindestens einen Klemmflansches umfasst.

Der Austausch einzelner Abstandsringe kann erfolgen, wenn sich die Wandstärke um 0,1 bis 2 mm reduziert hat.

Die Behandlung von Brenngütern in dem Heizraum des Rollenofens kann bei einer Temperatur von 400 bis 1600 °C erfolgen.

Darüberhinaus wird die Verwendung des erfindungsgemäßen Rollenofens zur thermischen Behandlung eines Brennguts, bevorzugt zur thermischen Behandlung eines Brennguts bei Temperaturen von 400 bis 1600 °C, vorgeschlagen.

Anhand der nachfolgenden Figur und des nachfolgenden Beispiels soll der erfindungsgemäße Gegenstand näher erläutert werden, ohne diesen auf die hier dargestellten spezifischen Ausgestaltungsformen einschränken zu wollen.

Figur 1 zeigt schematisch einen Querschnitt durch eine spezifische Ausgestaltungsform eines erfindungsgemäßen Rollenofens 1. Die Abstandringe 2 sorgen dafür, dass das Trägergestell 3 mit Brenngut keinen Kontakt zur Rolle 4 hat. Die Abstandhülsen 5 definieren die Position der Abstandsringe 2 entlang der Rolle 4 und stellen einen zusätzlichen Schutz der Rolle 4 dar. In dieser Ausgestaltungsform enthält die Rolle 4 zudem drei Führungsringe 6. Die zwei äußeren Führungsringe 6 sind hier bereichsweise an einer Seite (hier die zum Inneren des Rollenofens gewandte Seite) angeschrägt und der mittlere Führungsring 6 ist hier bereichsweise beidseitig angeschrägt. Die Abstandsringe 2 und Abstandshülsen 5 sind über zwei Klemmflansche 7 (hier zwei verschraubbare Schellen) untereinander und zur Rolle 4 fixiert.

### Beispiel - Mögliche Materialien für die Rolle, die Abstandsringe und die Abstandshülsen

Die Rolle, die Abstandsringe und/oder die Abstandshülsen können die folgenden Materialien enthalten oder daraus bestehen
- hochveredelte Stähle (bis 900°C im Rollenofen);
- gegossene Hartlegierungen (Co, Ni) (bis ca. 1000 °C im Rollenofen);
- Hartmetalle (CerMet, TiC, WC, TaC) (bis ca . 1000°C im Rollenofen);
- Al₂O₃ (bis ca . 1200°C im Rollenofen);
- ZrO (bis ca . 1200°C im Rollenofen);
- Si₃N₄ (bis ca . 1200°C im Rollenofen)
- SiSiC (bis über 1200°C im Rollenofen);
- RSiC (bis über 1200°C im Rollenofen);
- LPI-SiC (bis über 1200°C im Rollenofen).

## Patentansprüche

1. Rollenofen (1) zur thermischen Behandlung eines Brennguts, enthaltend
a) einen Heizraum, der mindestens eine Wärmequelle enthält;
b) mindestens eine Rolle (4) zum Transport eines Brennguts durch den Heizraum, wobei die Rolle (4) einen Mittelbereich aufweist, der sich innerhalb des Heizraums befindet und einen ersten und einen zweiten Endbereich aufweist, wobei sich der erste und zweite Endbereich außerhalb des Heizraums an sich gegenüberliegenden Stellen des Heizraums befindet;
c) mindestens zwei Abstandsringe (2), die auf der mindestens einen Rolle (4) angeordnet sind;
d) mindestens drei Abstandshülsen (5), die auf der mindestens einen Rolle (4) angeordnet sind, wobei die mindestens drei Abstandshülsen (5) eine größere Längenausdehnung entlang der Drehachse der Rolle (4) und eine kleinere Längenausdehnung senkrecht zur Drehachse der Rolle (4) aufweisen als die mindestens zwei Abstandsringe (2) und wobei die mindestens drei Abstandshülsen (5) jeweils mindestens einen Abstandsring (2) kontaktieren;
e) mindestens einen Klemmflansch (7) und mindestens ein Gegenstück (7), wobei der mindestens eine Klemmflansch (7) in dem ersten Endbereich der mindestens einen Rolle (4) angeordnet ist und mindestens eine der Abstandshülsen (5) kontaktiert und das mindestens eine Gegenstück (7) in dem zweiten Endbereich der Rolle (4) angeordnet ist und mindestens eine der Abstandshülsen (5) kontaktiert;
**dadurch gekennzeichnet, dass** die Abstandsringe (2) und Abstandshülsen (5) auf der mindestens einen Rolle (4) ohne stoffschlüssige Verbindung zur mindestens einen Rolle (4) angeordnet sind und der mindestens eine Klemmflansch (7) die mindestens zwei Abstandsringe (2) und mindestens drei Abstandshülsen (5) untereinander und mit der Rolle (4) über eine Klemmverbindung fixiert.

2. Rollenofen (1) gemäß Anspruch 1, **dadurch gekennzeichnet, dass** der Rollenofen
i) mindestens zwei Rollen (4); und/oder
ii) mindestens drei Abstandsringe (2) auf der mindestens einen Rolle (4); und/oder
i) mindestens vier Abstandshülsen (5) auf der mindestens einen Rolle (4);
aufweist.

3. Rollenofen (1) gemäß einem der vorhergehenden Ansprüche, **dadurch gekennzeichnet, dass** das mindestens eine Gegenstück (7)
i) einen Klemmflansch (7) enthält oder daraus besteht; und/oder
ii) einen stoffschlüssig mit der Rolle (4) verbundenen Ring oder eine stoffschlüssig mit der Rolle (4) verbundene Hülse enthält oder daraus besteht; und/oder
iii) eine Ausbuchtung der Rolle (4) darstellt, die monolithisch zur Rolle (4) ist.

4. Rollenofen (1) gemäß einem der vorhergehenden Ansprüche, **dadurch gekennzeichnet, dass** die Rollen (4), die Abstandsringe (2) und/oder die Abstandshülsen (5),
i) ein Metall; und/oder
ii) ein oxidisches Material; und/oder
iii) einen Hartstoff;
enthalten oder daraus bestehen.

5. Rollenofen (1) gemäß einem der vorhergehenden Ansprüche, **dadurch gekennzeichnet, dass** die Rollen (4), die Abstandsringe (2) und/oder die Abstandshülsen (5) Verstärkungsfasern enthalten.

6. Rollenofen (1) gemäß einem der vorhergehenden Ansprüche, **dadurch gekennzeichnet, dass** die Abstandsringe (2) und/oder die Abstandshülsen (5) einen Innendurchmesser aufweisen, der 0,01 bis 2 mm größer ist als der Durchmesser der Rolle (4).

7. Rollenofen (1) gemäß einem der vorhergehenden Ansprüche, **dadurch gekennzeichnet, dass** eine Wanddicke
i) der Abstandsringe (2) 1 bis 20 mm beträgt; und/oder
ii) der Abstandshülsen (5) 0,1 mm bis < 1mm beträgt.

8. Rollenofen (1) gemäß einem der vorhergehenden Ansprüche, **dadurch gekennzeichnet, dass** der Heizraum mindestens eine Zufuhr für Gas enthält.

9. Rollenofen (1) gemäß einem der vorhergehenden Ansprüche, **dadurch gekennzeichnet, dass** die Wärmequelle dazu geeignet ist, eine Temperatur von 400 bis 1600 °C in dem Heizraum zu erzeugen.

10. Rollenofen (1) gemäß einem der vorhergehenden Ansprüche, **dadurch gekennzeichnet, dass** der Rollenofen (1) ferner mindestens zwei Führungsringe (6) enthält, die auf der mindestens einen Rolle (4) ohne stoffschlüssige Verbindung zur mindestens einen Rolle (4) angeordnet sind und an den Abstandsringen (2) und Abstandshülsen (5) und an der mindestens einen Rolle (4) über den mindestens einen Klemmflansch (7) und das mindestens eine Gegenstück (7) fixiert sind, wobei die Führungsringe (6) eine größere Längenausdehnung senkrecht zur Drehachse der Rolle (4) aufweisen als die mindestens zwei Abstandsringe (2).

11. Rollenofen (1) gemäß einem der vorhergehenden Ansprüche, **dadurch gekennzeichnet, dass** der Rollenofen (1) mindestens ein Gestell (3) zum Transport von einem Brenngut aufweist, wobei das Gestell (3)
i) ein Metall; und/oder
ii) ein oxidisches Material; und/oder
iii) einen Hartstoff;
enthält oder daraus besteht.

12. Verfahren zur ökonomischen Behandlung eines Brennguts mit Wärme, umfassend die Schritte
a) Behandlung von Brenngütern in dem Heizraum eines Rollenofens gemäß einem der vorhergehenden Ansprüche;
b) Messung einer Wandstärke der Abstandsringe (2) und/oder der Abstandshülsen (5); und
c) Austausch von einzelnen Abstandsringen (2) und/oder einzelnen Abstandshülsen (5), wenn die Wandstärke einen kritischen Wert unterschritten hat, wobei der Austausch das Lösen und Wiederherstellen der Klemmverbindung des mindestens einen Klemmflansches (7) umfasst.

13. Verfahren gemäß Anspruch 12, **dadurch gekennzeichnet, dass** der Austausch einzelner Abstandsringe (2) erfolgt, wenn sich die Wandstärke um 0,1 bis 2 mm reduziert hat.

14. Verfahren gemäß einem der Ansprüche 12 oder 13, **dadurch gekennzeichnet, dass** die Behandlung von Brenngütern in dem Heizraum des Rollenofens (1) bei einer Temperatur von 400 bis 1600 °C erfolgt.

15. Verwendung des Rollenofens (1) gemäß einem der Ansprüche 1 bis 11 zur thermischen Behandlung eines Brennguts.

## Claims

1. A roller conveyor furnace (1) for the thermal treatment of an object to be fired, comprising
a) a heating chamber which comprises at least one heat source;
b) at least one roller (4) for transporting an object to be fired through the heating chamber, wherein the roller (4) has a middle region which is located within the heating chamber and has a first and a second end region, wherein the first and second end regions are located outside the heating chamber at points of the heating chamber which lie opposite one another;
c) at least two spacer rings (2), which are arranged on the at least one roller (4);
d) at least three spacer sleeves (5), which are arranged on the at least one roller (4), wherein the at least three spacer sleeves (5) have a greater linear extent along the axis of rotation of the roller (4) and a smaller linear extent perpendicularly to the axis of rotation of the roller (4) than the at least two spacer rings (2), and wherein the at least three spacer sleeves (5) in each case contact at least one spacer ring (2);
e) at least one clamping flange (7) and at least one counter-piece (7), wherein the at least one clamping flange (7) is arranged in the first end region of the at least one roller (4) and contacts at least one of the spacer sleeves (5), and the at least one counter-piece (7) is arranged in the second end region of the roller (4) and contacts at least one of the spacer sleeves (5);
**characterised in that** the spacer rings (2) and spacer sleeves (5) are arranged on the at least one roller (4) without a connection by a material bond with the at least one roller (4), and the at least one clamping flange (7) fixes the at least two spacer rings (2) and at least three spacer sleeves (5) to each other and to the roller (4) by way of a clamping connection.

2. A roller conveyor furnace (1) according to Claim 1, **characterised in that** the roller conveyor furnace has
i) at least two rollers (4); and/or
ii) at least three spacer rings (2) on the at least one roller (4); and/or
i) at least four spacer sleeves (5) on the at least one roller (4).

3. A roller conveyor furnace (1) according to one of the preceding claims, **characterised in that** the at least one counter-piece (7)
i) comprises or consists of a clamping flange (7); and/or
ii) comprises or consists of a ring connected by a material bond to the roller (4), or a sleeve connected by a material bond to the roller (4); and/or
iii) represents a protrusion of the roller (4) which is monolithic with the roller (4).

4. A roller conveyor furnace (1) according to one of the preceding claims, **characterised in that** the rollers (4), the spacer rings (2) and/or the spacer sleeves (5) comprises or consists of
i) a metal; and/or
ii) an oxidic material; and/or
iii) a hard material.

5. A roller conveyor furnace (1) according to one of the preceding claims, **characterised in that** the rollers (4), the spacer rings (2) and/or the spacer sleeves (5) comprise reinforcing fibres.

6. A roller conveyor furnace (1) according to one of the preceding claims, **characterised in that** the spacer rings (2) and/or the spacer sleeves (5) have an internal diameter which is 0.01 to 2 mm greater than the diameter of the roller (4).

7. A roller conveyor furnace (1) according to one of the preceding claims, **characterised in that** a wall thickness
i) of the spacer rings (2) is 1 to 20 mm; and/or
ii) of the spacer sleeves (5) is 0.1 mm to < 1mm.

8. A roller conveyor furnace (1) according to one of the preceding claims, **characterised in that** the heating chamber comprises at least one feed for gas.

9. A roller conveyor furnace (1) according to one of the preceding claims, **characterised in that** the heat source is suitable for producing a temperature of 400 to 1600 °C in the heating chamber.

10. A roller conveyor furnace (1) according to one of the preceding claims, **characterised in that** the roller conveyor furnace (1) further contains at least two guide rings (6), which are arranged on the at least one roller (4) without a connection by a material bond with the at least one roller (4) and are fixed to the spacer rings (2) and spacer sleeves (5) and to the at least one roller (4) by way of the at least one clamping flange (7) and the at least one counter-piece (7), the guide rings (6) having a greater linear extent perpendicularly to the axis of rotation of the roller (4) than the at least two spacer rings (2).

11. A roller conveyor furnace (1) according to one of the preceding claims, **characterised in that** the roller conveyor furnace (1) has at least one frame (3) for transporting an object to be fired, wherein the frame (3) comprises or consists of
i) a metal; and/or
ii) an oxidic material; and/or
iii) a hard material.

12. A method for economically treating an object to be fired with heat, comprising the steps
a) treating objects to be fired in the heating chamber of a roller conveyor furnace according to one of the preceding claims;
b) measuring a wall thickness of the spacer rings (2) and/or the spacer sleeves (5); and
c) replacing individual spacer rings (2) and/or individual spacer sleeves (5) if the wall thickness has dropped below a critical value, the replacement comprising the releasing and restoring of the clamping connection of the at least one clamping flange (7).

13. A method according to Claim 12, **characterised in that** the replacement of individual spacer rings (2) takes place if the wall thickness has been reduced by 0.1 to 2 mm.

14. A method according to one of Claims 12 or 13, **characterised in that** the treatment of objects to be fired in the heating chamber of the roller conveyor furnace (1) takes place at a temperature of 400 to 1600°C.

15. Use of the roller conveyor furnace (1) according to one of Claims 1 to 11 for the thermal treatment of an object to be fired.

## Revendications

1. Four à rouleau (1) destiné au traitement thermique d'un produit à cuire, contenant
a) un espace de chauffe qui contient au moins une source de chaleur ;
b) au moins un rouleau (4) destiné au transport d'un produit à cuire à travers l'espace de chauffe, le rouleau (4) comportant une zone médiane, qui se trouve à l'intérieur de l'espace de chauffe, et une première et une deuxième zone d'extrémité, la première et la deuxième zone d'extrémité se trouvant à l'extérieur de l'espace de chauffe dans des emplacements opposés de l'espace de chauffe ;
c) au moins deux bagues d'espacement (2) qui sont disposées sur l'au moins un rouleau (4) ;
d) au moins trois douilles d'espacement (5) qui sont disposées sur l'au moins un rouleau (4), les au moins trois douilles d'espacement (5) comportant une étendue longitudinale plus grande le long de l'axe de rotation du rouleau (4) et une étendue longitudinale plus petite perpendiculairement à l'axe de rotation du rouleau (4) que les au moins deux bagues d'espacement (2), et les au moins trois douilles d'espacement (5) entrant en contact respectivement avec au moins une bague d'espacement (2) ;
e) au moins une bride de serrage (7) et au moins une contre-pièce (7), l'au moins une bride de serrage (7) étant disposée dans la première zone d'extrémité de l'au moins un rouleau (4) et entrant en contact avec au moins une des douilles d'espacement (5), et l'au moins une contre-pièce (7) étant disposée dans la deuxième zone d'extrémité du rouleau (4) et entrant en contact avec au moins une des douilles d'espacement (5) ;
**caractérisé en ce que** les bagues d'espacement (2) et les douilles d'espacement (5) sont disposées sur l'au moins un rouleau (4) sans liaison par matière avec l'au moins un rouleau (4), et l'au moins une bride de serrage (7) fixe les au moins deux bagues d'espacement (2) et les au moins trois douilles d'espacement (5) les unes aux autres et avec le rouleau (4) par le biais d'une liaison par serrage.

2. Four à rouleau (1) selon la revendication 1, **caractérisé en ce que** le four à rouleau comporte
i) au moins deux rouleaux (4) ; et/ou
ii) au moins trois bagues d'espacement (2) sur l'au moins un rouleau (4) ; et/ou i) au moins quatre douilles d'espacement (5) sur l'au moins un rouleau (4).

3. Four à rouleau (1) selon l'une des revendications précédentes, **caractérisé en ce que** l'au moins une contre-pièce (7)
i) contient une bride de serrage (7) ou se compose de celle-ci ; et/ou
ii) contient ou se compose d'une bague raccordée par liaison par matière avec le rouleau (4), ou contient ou se compose d'une douille raccordée par liaison par matière au rouleau (4) ; et/ou
iii) représente une protubérance du rouleau (4) qui est d'un seul tenant avec le rouleau (4).

4. Four à rouleau (1) selon l'une des revendications précédentes, **caractérisé en ce que** les rouleaux (4), les bagues d'espacement (2) et/ou les douilles d'espacement (5)
contiennent ou se composent de
i) un métal ; et/ou
ii) un matériau de type oxyde ; et/ou
iii) un matériau dur.

5. Four à rouleau (1) selon l'une des revendications précédentes, **caractérisé en ce que** les rouleaux (4), les bagues d'espacement (2) et/ou les douilles d'espacement (5) contiennent des fibres de renforcement.

6. Four à rouleau (1) selon l'une des revendications précédentes, **caractérisé en ce que** les bagues d'espacement (2) et/ou les douilles d'espacement (5) comportent un diamètre intérieur qui est supérieur de 0,01 à 2 mm au diamètre du rouleau (4).

7. Four à rouleau (1) selon l'une des revendications précédentes, **caractérisé en ce qu'**une épaisseur de paroi
i) des bagues d'espacement (2) est comprise entre 1 et 20 mm ; et/ou
ii) des douilles d'espacement (5) est comprise entre 0,1 mm et < 1 mm.

8. Four à rouleau (1) selon l'une des revendications précédentes, **caractérisé en ce que** l'espace de chauffe contient au moins une amenée de gaz.

9. Four à rouleau (1) selon l'une des revendications précédentes, **caractérisé en ce que** la source de chaleur est appropriée pour produire une température de 400 à 1 600 °C dans l'espace de chauffe.

10. Four à rouleau (1) selon l'une des revendications précédentes, **caractérisé en ce que** le four à rouleau (1) contient également au moins deux bagues de guidage (6) qui sont disposées sur l'au moins un rouleau (4) sans liaison par matière avec l'au moins un rouleau (4) et sont fixées sur les bagues d'espacement (2) et les douilles d'espacement (5) et sur l'au moins un rouleau (4) par le biais de l'au moins une bride de serrage (7) et de l'au moins une contre-pièce (7), les bagues de guidage (6) comportant une étendue longitudinale plus grande parallèlement à l'axe de rotation du rouleau (4) que les au moins deux bagues d'espacement (2).

11. Four à rouleau (1) selon l'une des revendications précédentes, **caractérisé en ce que** le four à rouleau (1) comporte au moins un châssis (3) destiné au transport d'un produit à cuire, le châssis (3) contenant ou étant composé de
i) un métal ; et/ou
ii) un matériau de type oxyde ; et/ou
iii) un matériau dur.

12. Procédé de traitement économique d'un produit à cuire avec de la chaleur, comprenant les étapes
a) traitement de produits à cuire dans l'espace de chauffe d'un four à rouleau selon l'une des revendications précédentes ;
b) mesure d'une épaisseur de paroi des bagues d'espacement (2) et/ou des douilles d'espacement (5) ; et
c) remplacement de bagues d'espacement (2) individuelles et/ou de douilles d'espacement (5) individuelles quand l'épaisseur de paroi est passée au-dessous d'une valeur critique, le remplacement comprenant le desserrage et le rétablissement de la liaison par serrage de l'au moins une bride de serrage (7).

13. Procédé selon la revendication 12, **caractérisé en ce que** le remplacement de bagues d'espacement (2) individuelles intervient quand la diminution de l'épaisseur de paroi a atteint 0,1 à 2 mm.

14. Procédé selon l'une des revendications 12 ou 13, **caractérisé en ce que** le traitement de produits à cuire dans l'espace de chauffe du four à rouleau (1) s'effectue à une température de 400 à 1 600 °C.

15. Utilisation du four à rouleau (1) selon l'une des revendications 1 à 11 pour le traitement thermique d'un produit à cuire.
